# EUROPÄISCHE PATENTSCHRIFT

(11) **EP 0 292 055 B1**
(45) Veröffentlichungstag und Bekanntmachung des Hinweises auf die Patenterteilung: **08.04.1992**
(21) Anmeldenummer: 88200941.8
(22) Anmeldetag: 11.05.1988
(51) Int. Cl.: H01J 35/02, H01J 35/12, G21K 3/00

(54) **Strahlenquelle zur Erzeugung einer im wesentlichen monochromatischen Röntgenstrahlung**
Radiation source for the generation of essentially monochromatic X-rays
Source de rayonnement pour la génération de rayons X essentiellement monochromatiques

(30) Priorität: 18.05.1987 DE 3716618
(43) Veröffentlichungstag der Anmeldung: 23.11.1988
(73) Patentinhaber: Philips Patentverwaltung GmbH, 22335 Hamburg (DE); Philips Electronics N.V., 5621 BA Eindhoven (NL)
(72) Erfinder: Harding, Geoffrey, Dr., D-2000 Hamburg 53 (DE)
(74) Vertreter: Hartmann, Heinrich, Dipl.-Ing.

(56) Entgegenhaltungen:
- DE-A- 2 029 141
- FR-A- 2 393 416
- US-A- 3 920 999
- NUCLEAR INSTRUMENTS AND METHODS, Band 100, Nr. 1, 1. April 1972, Seiten 107-119, North-Holland Publishing CO., J.L. CHARTIER et al.: "Production de rayonnements monochromatiques intenses"

## Beschreibung

Die Erfindung betrifft eine Strahlenquelle zur Erzeugung einer im wesentlichen monochromatischen Röntgenstrahlung mit einer Kathode zur Erzeugung von auf eine Anode beschleunigten Elektronen und mit einem von der Anode umschlossenen kegelförmigen Körper, der auf ihn auftreffende Röntgenstrahlung in Fluoreszenzstrahlung umsetzt und der mit seinem sich verjüngenden Ende auf einen Strahlenaustritt weist.

Eine solche Strahlenquelle ist aus der DE-OS 22 59 382 bekannt. Die monochromatische Strahlung wird bei dieser Strahlenquelle durch die Fluoreszenzstrahlung gebildet, die von dem Körper ausgeht, wenn er durch primäre Röntgenstrahlung getroffen wird. Die primäre Röntgenstrahlung wird durch einen an geeigneter Stelle befindlichen Kollimator unterdrückt.

Bei der bekannten Strahlenquelle ist die Anode als sogenannte Transmissionsanode ausgebildet, d.h. sie wird auf ihrer Außenfläche von Elektronen getroffen und die Röntgenstrahlung, die auf den kegelförmigen Körper auftrifft, tritt aus der Innenfläche der Anode aus. Die Dicke der Anode muß ein Kompromiß sein zwischen den gegensätzlichen Forderungen, einerseits möglichst alle Elektronen zu absorbieren und andererseits die erzeugte Röntgenstrahlung möglichst wenig zu schwächen. Dabei ergeben sich relativ geringe Dicken, woraus eine schlechte Wärmeabfuhr und damit eine begrenzte Röhrenbelastbarkeit resultieren.

Aufgabe der vorliegenden Erfindung ist es, eine Strahlenquelle der eingangs genannten Art so auszugestalten, daß sich eine erhöhte thermische Belastbarkeit ergibt.

Diese Aufgabe wird erfindungsgemäß dadurch gelöst, daß die Anode auf ihrer dem Körper zugewandten Innenfläche von den aus der Kathode emittierten Elektronen getroffen wird.

Da bei dieser Bauform der Anode nur deren Innenfläche dem Elektronenbeschuß ausgesetzt und Ausgangspunkt der Röntgenstrahlung ist, kann die Wärme wesentlich besser aus der Anode abgeführt werden, beispielsweise durch eine Flüssigkeitskühlung und/oder dadurch, daß eine relativ dickwandige Anode verwendet wird.

An sich ist aus der Schrift DE-A-2 029 141 eine Analyseanordnung bekannt, bei der ein Probenhalter teilweise von einer zylindrischen, wassergekühlten Anode mit einem Strahlenaustritt und einer kegelförmigen Innenfläche umschlossen ist, während ein Kathoden-Glühfaden koaxial gegenüber dem Strahlenaustritt und dem Probenhalter liegt.

Die Elektronen der Kathode treffen auf die Innenfläche der Anode und erzeugen eine primäre Röntgenstrahlung. Die auf dem Probenhalter befestigte Probe ist der primären Röntgenstrahlung ausgesetzt und emittiert fluoreszierende Röntgenstrahlung und sekundäre Elektronen, die zusammen gemessen werden.

Eine Weiterbildung der Erfindung sieht vor, daß die dem Körper zugewandte Innenfläche der Anode die Form eines sich zum Strahlenaustritt hin verjüngenden Kegelstumpfmantels aufweist. Bei dieser Ausgestaltung, bei der das sich verjüngende Ende der Anode dem Strahlenaustritt und das sich erweiternde Ende der Kathode zugewandt ist, ergibt sich eine relativ gleichmäßige Verteilung der Elektronen über die Anodenfläche, so daß auch die thermische Belastbarkeit vergleichmäßigt wird.

Eine andere Weiterbildung sieht vor, daß die Anode aus einem massiven Metallblock besteht, der auf seiner Innenfläche mit einer schweratomigen Metallschicht versehen ist. Das Material des Metallblocks der Anode kann dabei aus einem thermisch gut leitenden Werkstoff bestehen, beispielsweise Kupfer, während das Metall auf der Innenfläche im Hinblick auf eine möglichst hohe Fluoreszenzstrahlungsausbeute gewählt werden kann.

Eine andere Weiterbildung sieht vor, daß das Material für die Innenfläche der Anode und die Außenfläche des Körpers so gewählt ist, daß die aus der Anode emittierte charakteristische Röntgenstrahlung eine Energie besitzt, die geringfügig größer ist als die K-Absorptionskante des Körpers. Da Röntgenstrahlung, deren Energie geringfügig oberhalb der Absorptionskante eines Materials liegt, in diesem zu einem besonders hohen Prozentsatz in Fluoreszenzstrahlung umgesetzt wird, ergibt sich dadurch eine vergrößerte Intensität der Fluoreszenzstrahlung.

Nach einer anderen Weiterbildung ist vorgesehen, daß sich zwischen der Anode und dem Körper ein den Körper umschließender zylinderförmiger Metallschirm befindet, der die Röntgenstrahlung nur geringfügig schwächt. Der Schirm absorbiert die Sekundärelektronen und verhindert, daß dadurch in dem Körper Röntgenstrahlung mit einer von der Energie der Fluoreszenzstrahlung abweichenden Energie erzeugt wird.

Die Erfindung wird nachstehend anhand der Zeichnung näher erläutert, die einen Querschnitt durch einen Teil einer erfindungsgemäßen Strahlenquelle zeigt.

Die rotationssymmetrisch ausgebildete Strahlenquelle besitzt ein zylinderförmiges Gehäuse 1, an dem über einen Keramikisolator 2 eine Kathodenanordnung 3 mit einer ring-oder spiralförmigen Kathode 4 befestigt ist. Im Betriebszustand wird aus der Kathode ein durch die gestrichelten Linien 4a angedeutetes Elektronenbündel emittiert, das auf die Innenfläche einer Anode trifft, die wie der Mantel eines Kegelstumpfes geformt ist. Dadurch ergibt sich eine relativ gleichmäßige Verteilung der Elektronen auf der Anodeninnenfläche.

Die Anode besteht aus einem Metallblock 5a aus thermisch gut leitendem Material, vorzugsweise Kupfer, das auf seiner Innenfläche mit einer schweratomigen Metallschicht beschichtet ist, in der durch den Elektronenbeschuß Röntgenstrahlung entsteht.

Die Röntgenstrahlung trifft durch einen dünnen zylindrischen Schirm 6 hindurch auf ein Target 7, das auf seiner von der Kathode abgewandten Seite kegelförmig gestaltet ist und die auf ihn auftreffende Primärstrahlung in im wesentlichen monochromatische Fluoreszenzstrahlung umsetzt.

Der Schirm 6, der das Target 7 trägt, hat die Aufgabe, Streuelektronen vom Target 7 fernzuhalten. Diese Streuelektronen würden beim Auftreffen auf das Target 7 ein unerwünschtes Bremsstrahlungsspektrum erzeugen. Um zu vermeiden, daß einerseits der Schirm 6 zuviel primäre Röntgenstrahlung absorbiert und andererseits durch auftreffende Streu- oder Sekundärelektronen selbst Röntgenstrahlung emittiert, ist der Schirm 6 so dünnwandig wie aus mechanischen Gründen gerade noch zulässig und besteht aus einem niederatomigen Material, z.B. Titan.

Das offene Ende des Schirms, dem die Spitze des kegelförmigen Targets 7 zugewandt ist, bildet den Strahlenaustritt 9 für die erzeugte Fluoreszenzstrahlung. Die von der Anode 5a, 5b ausgehende primäre Röntgenstrahlung wird von einer Kollimatoranordnung 8 unterdrückt, in deren Zentrum der Schirm 6 vakuumdicht angebracht ist. Der Kollimator besteht aus einem strahlenabsorbierenden Material oder mehreren in Richtung der Symmetrieachse gegeneinander versetzten Platten aus einem solchen Material, wobei die Dicke des Kollimators bzw. der Abstand der äußeren Platten dieses Kollimators so gewählt sind, daß von der Anode ausgehende primäre Röntgenstrahlung auf den Kollimator treffen muß, bevor sie den Strahlenaustritt 9 erreicht.

Die Energie der Fluoreszenzstrahlung hängt von dem Material des Targets ab. Wenn Tantal als Material gewählt wird, ergibt sich eine Energie der Fluoreszenzstrahlung von 57,5 keV (Kα₁-Linie). Wenn eine Fluoreszenzstrahlung mit höherer oder niedrigerer Energie erzeugt werden soll, muß das Tantaltarget durch eine Target ersetzt werden, das aus einem Element oder einer Legierung mit höherer bzw. niedrigerer Ordnungszahl besteht. Die Röhrenspannung (ausgedrückt in kV) muß dabei jeweils etwa doppelt so groß sein wie die Energie der Fluoreszenzstrahlung (ausgedrückt in keV). Um zwecks Erzeugung von monochromatischer Strahlung mit unterschiedlicher Wellenlänge aus unterschiedlichem Material bestehende Targets verwenden zu können, ist es zweckmäßig, das Target lösbar, z.B. durch eine Schraubverbindung, mit dem Schirm zu verbinden. Der Schirm muß dabei so gestaltet sein, daß er das Innere des evakuierten Gehäuses der Strahlenquelle hermetisch nach außen hin abschließt

Die Schicht 5b, in der die primäre Röntgenstrahlung erzeugt wird, hat eine hohe Ordnungszahl und ist zweckmäßigerweise so gewählt, daß die Energie der in dieser Schicht erzeugten charakteristischen Strahlung geringfügig oberhalb der K-Absorptionskante des Targets 7 liegt, weil sich dabei eine besonders gute Umsetzung in Fluoreszenzstrahlung ergibt. Wenn das Target aus Tantal besteht (K-Absorptionskante bei 67,4 keV), wird diese Bedingung durch eine Schicht 5b aus Gold (Kα-Linie bei 68,8 keV) erfüllt.

Wie bereits erwähnt, ist die Schicht 5b auf einen massiven Metallblock 5a vorzugsweise aus Kupfer aufgebracht. Die Rückseite dieses Kupferblocks wird von einer Kühlflüssigkeit gekühlt, die in einen zum Röhreninnern hin hermetisch abgedichteten Hohlraum 10 um den Kupferblock herum in nicht näher dargestellter Weise von außen einströmt. Da die Anode 5a, 5b ebenso wie das Gehäuse 1 und der Kollimator 8 Massepotential führen, wird als Kühlflüssigkeit vorzugsweise Wasser eingesetzt. Anstelle eines von einem Hohlraum für die Kühlung umschlossenen Metallblocks kann auch ein Metallblock eingesetzt werden, in den bereits Kühlkanäle, beispielsweise in Spiralform, eingearbeitet sind. Dadurch läßt sich bei geeigneter Auslegung die Kühlfläche und damit auch die maximal zuführbare elektrische Leistung vergrößern.

Die auf dem Target 7 erzeugte Fluoreszenzstrahlung ist nicht völlig monochromatisch. Dies liegt daran, daß außer der erwünschten Kα-Linien auch andere Linien angeregt werden, z.B. die höherenergetische Kß-Linie oder L-Linien mit wesentlich niedrigerer Energie. Die Kß-Linie kann durch ein im Strahlenaustritt angeordnetes Strahlenfilter unterdrückt werden, das aus einem Material besteht, dessen Absorptionskante zwischen der Kα- und der Kß-Linie liegt. Bei einem Tantaltarget eignen sich als Strahlenfilter Filter aus Ytterbium oder Thulium. Die weichen Linien können gegebenenfalls durch das gleiche Filter oder durch ein Filter aus einem Material mit einer niedrigeren Ordnungszahl unterdrückt werden, das so bemessen ist, daß die erwünschte Kα-Linie nur unwesentlich geschwächt wird, während die L-Linien weitgehend unterdrückt sind.

## Patentansprüche

1. Strahlenquelle zur Erzeugung einer im wesentlichen monochromatischen Röntgenstrahlung mit einer Kathode (3, 4) zur Erzeugung von auf eine Anode (5a, 5b) beschleunigten Elektronen und mit einem von der Anode umschlossenen kegelförmigen Körper (7), der auf ihn auftreffende Röntgenstrahlung in Fluoreszenzstrahlung umsetzt und der mit seinem sich verjüngenden Ende auf einen Strahlenaustritt weist,
dadurch gekennzeichnet, daß die Anode auf ihrer dem Körper (7) zugewandten Innenfläche (5b) von den aus der Kathode (4) emittierten Elektronen getroffen wird.

2. Strahlenquelle nach Anspruch 1,
dadurch gekennzeichnet, daß die Kathode (4) auf der vom Strahlenaustritt abgewandten Seite angeordnet ist und Ring- oder Spiralform aufweist.

3. Strahlenquelle nach einem der vorhergehenden Ansprüche,
dadurch gekennzeichnet, daß die dem Körper zugewandte Innenfläche (5b) der Anode die Form eines sich zum Strahlenaustritt hin verjüngenden Kegelstumpfmantels aufweist.

4. Strahlenquelle nach einem der Ansprüche 1 bis 3,
dadurch gekennzeichnet, daß die Anode auf ihrer Außenfläche mit einer Kühlflüssigkeit kühlbar ist.

5. Strahlenquelle nach einem der vorhergehenden Ansprüche,
dadurch gekennzeichnet, daß die Kathode auf einem negativen Hochspannungspotential und die Anode auf Erdpotential gehalten werden und daß als Kühlmittel Wasser dient.

6. Strahlenquelle nach einem der vorhergehenden Ansprüche,
dadurch gekennzeichnet, daß die Anode aus einem massiven Metallblock (5a) besteht, der auf seiner Innenfläche mit einer schweratomigen Metallschicht (5b) versehen ist.

7. Strahlenquelle nach einem der vorhergehenden Ansprüche,
dadurch gekennzeichnet, daß das Material für die Innenfläche der Anode und die Außenfläche des Körpers so gewählt ist, daß die aus der Anode emittierte charakteristische Röntgenstrahlung eine Energie besitzt, die geringfügig größer ist als die K-Absorptionskante der Außenfläche des Körpers.

8. Strahlenquelle nach Anspruch 7,
dadurch gekennzeichnet, daß die Anode zumindest im Bereich der Innenfläche aus Gold besteht und daß der Körper aus Tantal besteht.

9. Strahlenquelle nach einem der Ansprüch 1 bis 8,
dadurch gekennzeichnet, daß sich zwischen der Anode und dem Körper ein den Körper umschließender zylinderförmiger Metallschirm (6) befindet, der die Röntgenstrahlung nur geringfügig schwächt.

10. Strahlenquelle nach Anspruch 9,
dadurch gekennzeichnet, daß der Schirm (6) den Körper (7) trägt und das Gehäuse der Strahlenquelle vakuumdicht abschließt.

11. Strahlenquelle nach Anspruch 9,
dadurch gekennzeichnet, daß der Schirm (6) nach außen offen ist und daß der Körper (7) lösbar mit dem Schirm verbunden ist.

12. Strahlenquelle nach einem der vorhergehenden Ansprüche,
dadurch gekennzeichnet, daß im Strahlenaustritt ein Filter (9) aus einem Material angeordnet ist, dessen Absorptionskante zwischen der Kα- und der Kß-Linie des Körpers liegt.

## Claims

1. A radiation source for generating essentially monochromatic X-rays comprising a cathode (3,4) for generating electrons which are accelerated onto anode (5a, 5b) and also comprising a conical member (7) which is enclosed by the anode and which converts X-rays incident thereon into fluorescence radiation, the apex of said conical member being directed towards a radiation exit, characterized in that the inner surface (5b) of the anode which faces the member (7) is struck by the electrons emitted by the cathode (4).

2. A radiation source as claimed in Claim 1, characterized in that the cathode (4) is arranged at the side which is remote from the radiation exit and has annular or spiral shape.

3. A radiation source as claimed in any one of the preceding Claims, characterized in that the inner surface (5b) of the anode which faces the member is shaped as a truncated cone which is tapered towards the radiation exit.

4. A radiation source as claimed in any one of the Claims 1 to 3, characterized in that the outer surface of the anode can be cooled by means of a cooling liquid.

5. A radiation source as claimed in any one of the preceding Claims, characterized in that the cathode is maintained at a negative high voltage potential and the anode is maintained at ground potential, the cooling liquid being water.

6. A radiation source as claimed in any one of the preceding Claims, characterized in that the anode consists of a solid metal block (5a), the inner surface of which is provided with a heavy-atom metal layer (5b).

7. A radiation source as claimed in any one of the preceding Claims, characterized in that the material for the inner surface of the anode and the outer surface of the member is chosen so that the energy of the characteristic X-rays emitted by the anode is slightly higher than the K-absorption edge of the outer surface of the member.

8. A radiation source as claimed in Claim 7, characterized in that the anode is made of gold, at least at the area of the inner surface, the member being made of tantalum.

9. A radiation source as claimed in any one of the Claims 1 to 8, characterized in that between the anode and the member there is arranged a cylindrical metal shield (6) which encloses the member and which attenuates the X-rays only slightly.

10. A radiation source as claimed in Claim 9, characterized in that the shield (6) supports the member (7) and seals the housing of the radiation source in a vacuumtight manner.

11. A radiation source as claimed in Claim 9, characterized in that the shield (6) opens towards the outside, the member (7) being detachably connected to the shield.

12. A radiation source as claimed in any one of the preceding Claims, characterized in that in the radiation exit there is arranged a filter (9) which is made of a material whose absorption edge is situated between the Kα-line and the Kβ-line of the member.

## Revendications

1. Source de rayonnement pour la production d'un rayonnement X en substance monochromatique, comportant une cathode (3,4) pour la production d'électrons accélérés sur une anode (5a, 5b) et un corps conique (7) entouré par l'anode qui convertit le rayonnement X qui le touche en rayonnement de fluorescence et est orienté par son extrémité allant en s'amincissant vers une sortie de rayonnement, caractérisée en ce que l'anode est touchée, sur sa face interne (5b) orientée vers le corps (7), par les électrons émis par la cathode (4).

2. Source de rayonnement suivant la revendication 1, caractérisée en ce que la cathode (4) est disposée du côté éloigné de la sortie de rayonnement et a une forme annulaire ou hélicoïdale.

3. Source de rayonnement suivant l'une quelconque des revendications précédentes, caractérisée en ce que la face interne (5b) de l'anode qui est orientée vers le corps a la forme d'une enveloppe tronconique allant en diminuant vers la sortie de rayonnement.

4. Source de rayonnement suivant l'une quelconque des revendications 1 à 3, caractérisée en ce que la face externe de l'anode peut être refroidie à l'aide d'un liquide de refroidissement.

5. Source de rayonnement suivant l'une quelconque des revendications précédentes, caractérisée en ce que la cathode est connectée à un potentiel de haute tension négatifet l'anode, au potentiel de la terre, et que de l'eau est utilisée comme agent de refroidissement.

6. Source de rayonnement suivant l'une quelconque des revendications précédentes, caractérisée en ce que l'anode est constituée d'un bloc métallique massif (5a) qui est pourvu, sur sa face interne, d'une couche à métal de haut poids atomique (5b).

7. Source de rayonnement suivant l'une quelconque des revendications précédentes, caractérisée en ce que le matériau constitutif de la face interne de l'anode et de la face externe du corps est choisi tel que le rayonnement X caractéristique émis par l'anode possède une énergie qui est légèrement supérieure à la discontinuité d'absorption (K) de la face externe du corps.

8. Source de rayonnement suivant la revendication 7, caractérisée en ce que l'anode est constituée d'or, au moins dans la une de sa face interne, et que le corps est constitué de tantale.

9. Source de rayonnement suivant l'une quelconque des revendications 1 à 8, caractérisée en ce qu'entre l'anode et le corps est prévu un écran métallique cylindrique (6) entourant le corps, qui n'affaiblit que légèrement le rayonnement X.

10. Source de rayonnement suivant la revendication 9, caractérisée en ce que l'écran (6) porte le corps (7) et ferme, de manière étanche au vide, le boîtier de la source de rayonnement.

11. Source de rayonnement suivant la revendication 9, caractérisée en ce que l'écran (6) est ouvert vers l'extérieur et que le corps (7) est fixé de manière amovible à l'écran.

12. Source de rayonnement suivant l'une quelconque des revendications précédentes, caractérisée en ce que, dans la sortie de rayonnement est monté un filtre (9) constitué d'un matériau dont la discontinuité d'absorption est située entre la raie Kα et la raie Kβ du corps.
